# FASCICULE DE BREVET EUROPEEN

(11) **EP 0 082 776 B1**
(45) Date de publication et mention de la délivrance du brevet: **29.05.1985**
(21) Numéro de dépôt: 82402316.2
(22) Date de dépôt: 17.12.1982
(51) Int. Cl.: E04G 23/02

(54) **Procédé de transformation d'une charpente et éléments de charpente en vue de la mise en oeuvre de ce procédé**
Verfahren zum Aendern einer Dachkonstruktion und Konstruktionsteile zur Anwendung bei diesem Verfahren
Method for the transformation of a roof truss, and roof truss elements for carrying out this method

(30) Priorité: 22.12.1981 FR 8124340
(43) Date de publication de la demande: 29.06.1983
(73) Titulaire: Salomon, Valérie, F-59000 Lille (FR)
(72) Inventeur: Gary, Jean Pierre, F-59650 Villeneuve d'Ascq (FR)
(74) Mandataire: Ecrepont, Robert Pierre

## Description

L'invention se rapporte à un procédé de transformation d'une charpente et aux éléments de charpente en vue de la mise en oeuvre de ce procédé.

Elle s'applique à la transformation des charpentes des combles non aménageables d'aménager ces combles.

On sait que ces charpentes sont constituées d'une série de fermettes s'étendant d'un mur de façade à un autre, entre lesquelles façades, ces fermettes sont placées à faible distance les unes des autres et sont maintenues entre elles par des entretoises et contreventements d'un mur pignon à un autre et sur lesquelles fermettes, la toiture prend appui.

Les fermettes comprennent principalement une poutre horizontale dite »entrait« reliant donc les murs des façades avant et arrière et de deux pièces de bois inclinées dites »arbalétriers«, s'élevant jusqu'au fait du toit.

Ces fermettes sont toutefois légères et doivent donc être renforcées.

Leurs renforts consistent en une triangulation formée d'éléments dont certains, travaillant en traction depuis le sommet de la fermette, soutiennent l'entrait alors que les autres, travaillant en compression en prenant appui au pied des précédents, soutiennent, généralement en leur milieu, les arbalétriers qui sans cela seraient trop flexibles pour soutenir la toiture.

Cette triangulation, qui se répète à chaque fermette et qui constitue un obstacle à l'aménagement du comble, ne peut évidemment être ôtée, sans autres précautions, sans mettre en péril les arbalétriers, la couverture et le plafond.

En travaux neufs (brevet français A-2 411 283), avant couverture, il est bien sûr connu et aisé de prévoir des poutres s'étendant d'un mur pignon à un autre et sur lesquelles prendront appui les arbalétriers des fermettes qui, au moins dans la zone apte à constituer la partie habitable du comble, pourront alors être dépourvues de triangulation de soutien.

Lors de la transformation de constructions existantes, il est évidemment possible de découvrir la charpente pour permettre le passage et la mise en place des poutres ainsi que la rectification des fermettes mais cela constitue un travail extrêmement important et coûteux qui, de plus, pendant un certain temps, expose le reste de la construction aux intempéries.

Afin de permettre le retrait de la triangulation sans pour autant déposer le toiture, il est connu de placer, au préalable, sous les arbalétriers, des piliers de soutien. Malheureusement, ces piliers ne peuvent, quant à eux, pas prendre appui sur l'entrait qui n'avait pas été prévu pour une telle charge mais doivent donc descendre jusqu'à la première dalle en béton qu'il rencontre dans la construction et qui constitue généralement le plancher du dernier étage de la construction dans les pièces duquel étage, ces piliers ne peuvent pas toujours être facilement masqués par des placards ou cloisons.

Un résultat que l'invention vise à obtenir est un procédé de transformation de charpente qui sans mettre en péril les arbalétriers et la couverture, ne nécessite ni de déposer cette couverture, ni de prévoir sous les arbalétriers des piliers qui, pour leur appui, doivent descendre jusqu'à une dalle en béton qui, de surcroît, elle non plus, n'a pas été prévue pour une telle charge.

A cet effet, l'invention a pour objet un procédé du type précité, notamment caractérisé en ce qu'avant retrait des éléments de triangulation de chaque arbalétrier:
- tout d'abord, on fixe entre l'arbalétrier et l'entrait, d'au moins plusieurs fermettes, une coulisse verticale, composée de pièces de bois, dites »bracons«, solidarisant l'arbalétrier et l'entrait,
- dans le même temps, on apporte dans le comble et on engage dans les coulisses des poutres que l'on a préalablement scindées en plusieurs tronçons et on scelle dans chacun des murs pignons l'une des extrémités de la poutre dont on relie les tronçons par des moyens de liaison sous chacun desquels on a fixé un poinçon,
- ensuite, on saisit la base de chacun des poinçons par l'une des extrémités de deux tirants dont, au moins indirectement, on relie les autres extrémités à celles des tronçons de poutre situés de part et d'autre du poinçon considéré,
- enfin, par manoeuvre de tendeurs appropriés, on fait agir les tirants qui, par réaction sur leur poinçon avec lequel ils forment une triangulation, soutiendront la poutre qui elle-même alors, au moins indirectement, soutiendra les arbalétriers, la toiture et les entraits,
- après contrôle de la levée de la toiture, on dépose alors la triangulation initiale des fermettes puis on habille le comble.

Elle à également pour objet les éléments de charpente en vue de la mise en oeuvre de ce procédé.

L'invention sera bien comprise à l'aide de la description ci-après faite, à titre d'exemple non limitatif, en regard du dessin ci-annexé, qui représente schématiquement:
- figure 1: un comble non aménageable avant la transformation selon le procédé de l'invention,
- figure 2: ce comble après sa transformation selon le procédé de l'invention,
- figure 3: une coupe selon Ill-lll de la figure 2,
- figure 4: à plus grande échelle, un détail d'une fermette transformée.

En se reportant au dessin, on voit que la charpente 1, comprend une série de fermettes 2 s'étendant d'un mur de façade 3 à un autre 4 entre lesquelles façades 3, 4, ces fermettes sont placées à faible distance »D«, les unes des autres, et sur lesquelles la toiture (non représentée) prend appui.

Les fermettes 2 comprennent principalement une poutre horizontale 5 dite »entrait« reliant les murs des façades 3, 4 et deux pièces de bois inclinées dites »arbalétriers« 6, 7 s'élevant jusqu'au faît du toit.

La charge »P« du toit sollicite en flexion ces arbalétriers 6, 7 qui comme les entraits doivent donc être soutenus.

A cet effet, avant transformation, les arbalétriers 6, 7 et l'entrait 5 sont reliés entre eux par des éléments 8, 9, 10, 11 formant une triangulation.

Selon une caractéristique essentielle du procédé selon l'invention, avant retrait de la triangulation,
- tout d'abord, on fixe, entre l'arbalétrier 6 et/ ou 7 et l'entrait 5 d'au moins plusieurs fermettes 2 et de préférence de toutes les fermettes 2, une coulisse verticale 12 formée par l'interstice entre deux pièces de bois 13, 14 dites »bracons«, fixées chacune par leurs extrémités à l'entrait et à l'arbalétrier correspondant, par tout moyen connu tel que clouage, vissage, agrafage, rivetage, boulonnage ou même soudure dans le cas de fermettes métalliques,
- dans le même temps, on apporte dans le comble et on engage, dans les coulisses 12, des poutres 15 que l'on a préalablement scindées en plusieurs tronçons 16,17,18,19 chacun de dimensions réduites en fonction des possibilités d'accès et on scelle dans chacun des murs pignons 20, 21, l'une des extrémités de la poutre 15 dont on relie les tronçons 16, 17, 18, 19 par des moyens de liaison 22, 23, 24, sous chacun desquells on fixe un poinçon 25,26 ou 27,
- ensuite, on saisit la base de chacun des poinçons par l'une des extrémités de deux tirants 31, 32 dont, directement ou indirectement, on relie les autres extrémités aux extrémités des tronçons de poutre situés de part et d'autre du poinçon considéré,
- enfin, on place un cordeau témoin entre les pignons et on trace des repères sur chaque fermette, puis on agit sur les tirants qui, par réaction sur leur poinçon avec lequel ils forment une triangulation, soutiendront la poutre qui, elle-même, pourra alors directement ou indirectement soutenir les arbalétriers et tant la toiture que le futur plancher.

Dès que la titure s'est levée d'au moins quelques millimètres, après un éventuel renforcement du plancher, on autorise alors la dépose des éléments 8, 9, 10, 11, de la triangulation initiale qui est devenue inutile.

Les coulisses verticales 12 seront maintenues pour éviter tout déplacement latéral de la poutre et de son système de mise sous tension.

Ces coulisses et/ou les poutres 15 pourront d'ailleurs servir de support pour l'habillage 37, des parois verticales de la pièce à aménager, tel des plaques de plâtre, contreplaqué, aggloméré, etc.... et pour soutenir, si besoin est, une traverse 38 que recevra des renforts 39 de plancher 40. Ce renfort pourra être construit de même manière qui la poûtre 15.

L'habillage masquera alors toute cette ossature.

Les renforts de plancher pourront être conçus en plusieurs tronçons reliés et soustendus de manière semblable à la poutre 15.

Outre le procédé de transformation, l'invention concerne également les coulisses 12 et les poutres 15 ainsi que les éléments qui les composent et qui donc assurent la mise en oeuvre du procédé.

A ce sujet, les moyens de liaison 22, 23, 24 des tronçons de poutres 16, 17, 18, 19 pourront consister en des axes d'articulation mais, de préférence, ils consisteront en de simples fourches portées en tête des poinçons 25, 26, 27 dans lesquelles les extrémités des dits tronçons seront simplement déposées et placées en appui l'une sur l'autre.

Quant aux tendeurs 41 des tirants dont les sections pourront être de forme circulaire ou prismatique, ils pourront avantageusement être constitués par une pièce pourvue de taraudages à pas contraires.

Pour leur assemblage aux points de rappel, les extrémités des tirants seront de préférence pourvues d'un moyen démontable tel un boulon ou un crochet s'engageant dans un oeillet d'une patte.

Bien que l'invention ait été décrite à partir d'une toiture à deux versants, elle peut évidemment, même si la surface habitable récupérée est plus faible, s'appliquer aux toitures ayant plus de deux versant, ou moins certains des tronçons de poutre étant alors inclinés pour reporter sur le dessus des pignons, la charge des fermettes.

## Revendications

1. Procédé de transformation de la charpente de comble, laquelle charpente (1), située entre deux murs pignons éventuellement en pointe (20, 21), comprend, s'étendant d'un mur de façade (3) à un autre (4), entre lesquelles façades (3,4) elles sont placées à faible distance (»D«) les unes des autres afin de former les appuis nécessaires à la toiture, une série de fermettes (2) comprenant principalement une poutre horizontale (5) dite »entrait« et deux pièces de bois inclinées (6, 7) dites »arbalétriers« qui, dans les combles non aménageables, sont reliés entre eux par des éléments de triangulation tels des contrefiches (8, 9, 10, 11) soutenant les arbalétriers pour leur permettre de résister à la sollicitation en flexion qu'ils recoivent du fait de la charge de la toiture, de procédé de transformation étant CARACTE-RISE en ce qu'avant retrait des éléments de triangulation de chaque arbalétrier:
- tout d'abord, on fixe entre l'arbalétrier (6, 7) et l'entrait (5) d'au moins plusieurs fermettes (2), une coulisse verticale (12),
- dans le même temps, on apporte dans le comble et on engage dans les coulisses (12) des poutres (15) que l'on a préalablement scindées en plusieurs tronçons (16, 17, 18 et 19) et on scelle dans chacun des murs pignons (20, 21) l'une des extrémités de la poutre (15) dont on relie les tronçons (16, 17, 18, 19) par des moyens de liaison (22, 23 et 24) sous chacun desquels on a fixé un poinçon (25,26 ou 27),
- ensuite, on saisit la base de chacun des poinçons (25, 26 ou 27) par l'une des extrémités de deux tirants (31 et 32) dont, au moins indirectement, on relie les autres extrémités à celles des tronçons de poutre situés de part et d'autre du poinçon considéré,
- enfin, on fait agir les tirants qui, par réaction sur leur poinçon avec lequel ils forment une triangulation, soutiendront la poutre qui, elle-même, alors, au moins indirectement, soutiendra les arbalétriers et la toiture ce qui permettra alors la dépose de la triangulation initiale des fermettes (2) puis l'habillage du comble.

2. Eléments de charpente en vue de la mise en ceuvre du procédé de transformation selon la revendication 1 caractérisés en ce qu'ils comprennent principalement au moins une poutre (15) formée de plusieurs tronçons (16, 17, 18, 19) reliés entre eux par des moyens de liaison (22, 23, 24) fixés chacun en tête d'un poinçon (25, 26 ou 27) à la base duquel sont fixés par l'une de leurs extrémités deux tirants (31 et 32) dont, au moins indirectement, leurs autres extrémités sont fixées à celle des tronçons situés de part et d'autre du poinçon considéré.

3. Eléments selon la revendication 2 caractérisé en ce que les moyens de liaison (22, 23, 24) fixés en tête des poinçons (25, 26, 27) consisteront chacun en une simple fourche dans laquelle les extrémités des tronçons de poutre correspondant sont déposées et placées en appui l'une sur l'autre.

4. Eléments selon la revendication 2 caractérisés en ce qu'ils comprennent des coulisses (12) qui sont formées par l'interstice laissé entre deux montants verticaux fixés par leurs extrémités entre leurs arbalétriers et entrait.

5. Eléments selon la revendication 2 ou 4, caractérisés en ce qu'ils portent des traverses (38) qui, par l'intermédiaire de renforts (39), soutiennent le plancher (40).

6. Eléments selon la revendication 5 caractérisés en ce que les renforts (39) de soutien du plancher (40) sont construits de même manière que la poutre (15) de soutien des arbalétriers.

## Patentansprüche

1. Verfahren zum Ändern einer Dachkonstruktion, wobei die sich zwischen zwei gegebenenfalls spitz zulaufenden Mauergieblen (20, 21) befindliche Dachkonstruktion (1) eine Reihe von Dachbindern (2) aufweist, die sich von einer Fassadenmauer (3) zur anderen (4) erstrecken und zwischen diesen Fassaden (3, 4) zur Bildung der für das Dach erforderlichen Auflager mit einem geringen Abstand (D) zueinander angeordnet sind und im wesentlichen einen horizontalen Balken (5) - Bindebalken genannt - und zwei schräg angeordnete Holzelemente (6, 7) - Dachsparren genannt - aufweisen, die in nicht ausbaufähigen Dächern untereinander mit dreieckförmigen Elementen in der Art von Gegenstreben (9, 10, 11) verbunden sind, durch welche die Dachsparren gestützt bzw. ausgesteift werden, so daß diese der durch die Dachlast hervorgerufenen Biegebeanspruchung standhalten können, dadurch gekennzeichnet, daß vor der Herausnahme der Elemente des Versteifungsdreiecks jedes Dachsparrens zunächst zwischen dem Dachsparren (6,7) und dem Bindebalken (5) mindestens mehrerer Dachbinder (2) ein vertikales Gleitstück (12) befestigt wird, das gleichzeitig Balken (15), die bereits vorher in eine Vielzahl von Abschnitten (16,17,18 und 19) unterteilt wurden, in das Dach eingebracht und an den Gleitstücken (12) befestigt werden und in jeden Mauergiebel (20,21) ein Ende des Balkens (15) eingemauert wird, dessen Abschnitte (16, 17, 18, 19) mit Verbindungselementen (22, 23 und 24) verbunden werden, unter welchen jeweils ein Dachstuhlständer (25, 26 oder 27) befestigt wurde, daß anschließend das untere Ende jedes Dachstuhlständers (25, 26 oder 27) von den einen Enden zweier Verankerungselemente (31 und 32) erfaßt bzw. ergriffen wird, deren andere Enden zumindest indirekt mit jenen der Balkenabschnitte verbunden werden, die sich beiderseitig des betreffenden Dachstuhlständers befinden, und daß schließlich die Verankerungselemente in Wirkung gesetzt werden, die durch Einwirkung auf ihren betreffenden Dachstuhlständer, mit welchem sie ein Dreieck bilden, den Balken stützen, der als solcher zumindest indirekt die Dachsparren und die Dachhaut bzw. Dachbedeckung stützt, so daß das ursprüngliche Versteifungsdreieck der Dachbinder (2) herausgenommen und anschließend das Dach bedeckt werden kann.

2. Konstruktionsteile für die Durchführung des Verfahrens zum Ändern einer Dachkonstruktion nach Anspruch 1, dadurch gekennzeichnet, daß diese im wesentlichen aus mindestens einem Balken (15) bestehen, der aus mehreren Abschnitten (16, 17, 18, 19) gebildet ist, die miteinander durch Verbindungselemente (22, 23, 24) verbunden sind, deren jedes an der Oberseite eines Dachstuhlständers (25, 26 oder 27) befestigt ist, an dessen unterem Ende die einen Enden zweier Verankerungselemente (31 und 32) befestigt sind, deren andere Enden an jenen der Abschnitte befestigt sind, die sich beiderseits des betreffenden Dachstuhlständers befinden.

3. Konstruktionsteile nach Anspruch 2, dadurch gekennzeichnet, daß die an der Oberseite der Dachstuhlständer (25, 26, 27) befestigten Verbindungselemente (22, 23, 24) jeweils aus einer einfachen Gabel bestehen, in welche die Enden der Abschnitte des betreffenden Balkens eingelegt und in gegenseitiger Anlagerung angeordnet sind.

4. Konstruktionsteile nach Anspruch 2, dadurch gekennzeichnet, daß diese Gleitstücke (12) aufweisen, die in dem Zwischenraum zwischen zwei vertikalen Stützen ausgebildet sind, deren untere Enden zwischen ihren betreffenden Dachsparren und dem Bindebalken befestigt sind.

5. Konstruktionsteile nach einem der Ansprüche 2 oder 4, dadurch gekennzeichnet, daß diese Traversen bzw. Querträger (38) aufweisen, die mit Hilfe von Verstärkungen bzw. Versteifungen (39) die Decke (40) tragen bzw. stützen.

6. Konstruktionsteile nach Anspruch 5, dadurch gekennzeichnet, daß die Verstärkungen bzw. Versteifungen (39) für die Stützung der Decke (40) in gleicher Weise ausgebildet sind wie der Balken (15) für die Stützung der Dachsparren.

## Claims

1. Process for altering a roof truss, the said truss (1) being situated between two gable walls (20, 21) - possibly pointed - and comprising a series of gable trusses (2) extending from one front wall (3) to another (4), being disposed at a short distance (»D«) from each other between the said front walls so as to form the necessary supports for the roof, and consisting principally of a horizontal beam (5) called a »tie-beam« and two inclined wooden members (6, 7) called »principal rafters«, which, in non-convertable rooves, are connected to each other by means of triangular elements such as braces (8, 9, 10, 11) supporting the principal rafters so that the latter can resist the bending stress to which they are subject on account of the weight of the roof, this alteration process being characterised in that, before the triangular elements of each principal rafter are removed,
- a vertical slide (12) is firstly secured between the principal rafter (6, 7) and the tie-beam (5) of at least a plurality of gable trusses (2),
- beams (15) are simultaneously introduced into the roof and engaged in the slides (12), the said beams having first been divided into a plurality of sections (16, 17, 18 and 19) and the ends of the beam (15) are secured in the gable walls (20,21) respectively, the sections (16,17,18,19) of the beam being joined by joining means (22, 23 and 24), under each of which is secured a strut (25, 26 or 27),
- the base of each of the struts (25, 26 or 27) is then secured by one of the ends of two beam ties (31 and 32) the other ends of which are connected, at least indirectly, to those of the beam sections situated on both sides of the strut in question,
- finally, the beam ties are brought into action and, by acting on the strut with which they form a triangle, support the beam, which in turn at least indirectly supports the principal rafters and the roof, which thus allows for the removal of the original triangle of the gable trusses (2) and then for the lining of the roof.

2. Truss elements for carrying out the alteration process according to claim 1, characterised in that they comprise at least one beam (15) formed by a pluralty of sections (16, 17, 18, 19) which are joined to one another by joining means (22, 23, 24), each of which are secured to the head of a strut (25, 26 or 27), to the base of which two beam ties (31 and 32) are secured by one of their ends, their other ends being at least indirectly secured to those of the sections situated on both sides of the strut in question.

3. Elements according to claim 2, characterised in that the joining means (22, 23, 24) which are secured to the head of the struts (25, 26, 27) each comprise a single fork in which the ends of the sections of the corresponding beam are disposed and placed so that they rest one upon the other.

4. Elements according to claim 2, characterised in that they comprise slides (12) which are formed by the space left between two vertical members which are secured at their ends between their principal rafters and tie-beam.

5. Elements according to claim 2 or 4, characterised in that they cocmprise cross pieces (38), which support the floor (40) by means of reinforcements (39).

6. Elements according to claim 5, characterised in that the support reinforcements (39) of the floor (40) are designed in the same manner as the supporting beam (15) of the principal rafters.
